# FASCICULE DE BREVET EUROPEEN

(11) **EP 1 477 733 B1**
(45) Date de publication et mention de la délivrance du brevet: **01.08.2012**
(21) Numéro de dépôt: 04360051.9
(22) Date de dépôt: 14.05.2004
(51) Int. Cl.: F21V 17/06

(54) **Système de fixation pour abat-jour**
Befestigungseinrichtung für einen Schirm
Fastening system for shade

(30) Priorité: 16.05.2003 FR 0305991
(43) Date de publication de la demande: 17.11.2004
(73) Titulaire: Société COREP, 33130 Begles (FR)
(72) Inventeur: Goimard, André-Jean, 33200 Bordeaux (FR)

(56) Documents cités:
- DE-U1- 8 715 928
- FR-A- 2 450 971
- FR-A- 2 482 700
- GB-A- 2 188 718
- US-A- 4 633 378

## Description

La présente invention a pour objet à titre de produit industriel nouveau, un système de fixation des abat-jour sur des douilles électriques.

On connaît déjà des systèmes composés d'une bague ou couronne appelée communément une rondelle et sur laquelle sont soudées ou moulées des branches reliant cette rondelle à la carcasse des abat-jour.

La fixation des abat-jour sur des douilles électriques destinées à recevoir des ampoules d'éclairage, est alors aisée. Il suffit d'emmancher la douille dans ladite rondelle puis d'y visser un écrou afin de prendre cette rondelle en sandwich.

Il existe actuellement deux diamètres de douilles utilisées universellement, soit une petite douille norme E14 et une grande douille norme E27.

Cette diversité de douilles pose un grand problème aux fabricants d'abat-jour qui sont souvent obligés de produire et de stocker deux versions d'un même modèle d'abat-jour, à savoir, une version avec une petite rondelle pour les douilles E14 et une version grand modèle pour les douilles E27.

La présente invention vise à remédier à cet inconvénient et se rapporte à un système de fixation des abat-jour qui permet de maintenir ceux-ci invariablement soit sur une grande douille soit sur une petite douille. Le document FR 2 482 700 résout le problème technique évoqué, toutefois par une autre voie.

L'invention sera bien comprise en se référant à la description ci-dessous ainsi qu'aux dessins annexés et dont :
- la figure 1 est une vue de face d'un abat-jour
- la figure 2 est une coupe verticale de face d'un abat-jour à quatre branches, muni du présent système ;
- la figure 3 est une vue de dessous du présent système, équipant un abat-jour à trois branches ;
- la figure 4 est une coupe horizontale du présent système ;
- la figure 5 est une coupe fraction basse de la coupe verticale du présent système.

Ainsi, le présent système est constitué par un jeu de deux rondelles concentriques qui sont reliées entre elles par une partie à rompre, de manière à ce que la petite rondelle interne puisse être détachée de la grande rondelle externe.

Ladite partie à rompre (1) est située entre le diamètre intérieur (2) de ladite grande rondelle et le diamètre extérieur (3) de la petite rondelle,

La rondelle de l'intérieur (7) a un diamètre intérieur (8) sensiblement égal à celui d'une petite douille électrique.

L'autre rondelle, soit celle de l'extérieur (9), a un diamètre intérieur sensiblement égal à la taille d'une grande douille électrique.

Ladite partie à rompre est constituée par trois ponts reliant lesdites rondelles entre elles, où lesdits ponts ont une taille et une configuration leur permettant d'être rompus aisément.

Si cet abat-jour est destiné à être maintenu par une petite douille, il peut être monté tel que, sans autre manipulation.

Si par contre, cet abat-jour est destiné à être maintenu par une grande douille, il suffit de rompre ladite partie à rompre, puis de dégager la petite rondelle intérieure, ne laissant ainsi subsister que la grande rondelle externe.

L'ensemble de ce système est réalisé en matière plastique.

Ledit système, est relié par des branches (4) à ladite carcasse (5) et au dit abat-jour (6).

Les deux rondelles ainsi constituées sont réalisées d'un seul tenant avec les branches qui rejoignent la carcasse de l'abat-jour.

Enfin, les deux rondelles ainsi constituées, lesdites branches, ladite carcasse et ledit abat-jour sont réalisés d'un seul tenant sur une presse à injecter les matières plastiques.

Le présent système de fixation d'abat-jour n'est pas limité aux dessins et à la description ci-dessus et de nombreuses modifications peuvent y être apportées sans pour autant sortir de son champ d'application tel que défini par les revendications ci-après.

Le présent système de fixation a de nombreux avantages, dont celui d'éviter une double fabrication et commercialisation d'un même modèle d'abat-jour.

## Revendications

1. Système permettant la fixation d'un abat-jour sur une douille pour ampoule électrique comportant des moyens qui lui permettent de maintenir un abat-jour aussi bien sur une douille électrique de petit diamètre que sur une douille électrique de grand diamètre, **caractérisé**
**en ce que** lesdits moyens sont constitués par un jeu de deux rondelles concentriques (7, 9),
et **en ce que** l'une desdites rondelles, soit celle de l'intérieur (7), a un diamètre intérieur (8) sensiblement égal à celui d'une petite douille électrique,
et **en ce que** l'autre desdites rondelles, soit celle de l'extérieur (9), a un diamètre intérieur (2) sensiblement égal à la taille d'une grande douille électrique,
et **en ce que** les deux dites rondelles (7, 9) sont maintenues entre elles par des parties à rompre (1),
et **en ce que** lesdites parties à rompre sont des ponts (1) entre lesdites rondelles (7, 9),
et **en ce que** lesdits ponts (1) ont une taille, et une configuration leur permettant d'être rompus aisément,
et **en ce que** lesdits ponts (1), une fois rompus, permettent de dégager la petite rondelle intérieure (7)
et **en ce que** ledit abat-jour (6) ainsi constitué peut être fixé tel que sur une petite douille,
et **en ce que** ledit abat-jour (6) ainsi constitué peut, après rupture desdits ponts (1) et dégagement de ladite rondelle intérieure (7), être fixé sur une grande douille,
et **en ce que** ladite partie à rompre (1) est située entre le diamètre intérieur (2) de ladite grande rondelle (9) et le diamètre extérieur (3) de la petite rondelle (7),
et **en ce que** lesdites rondelles (7, 9) et lesdites parties à rompre (1) sont réalisées d'une seule pièce,
et **en ce que** lesdites rondelles (7, 9) et lesdites parties à rompre (1) sont réalisées en matière plastique, ou en métal,
ladite pièce est reliée par des branches (4) à une carcasse (5) et à un abat-jour (6)
et **en ce que** ladite pièce, lesdites branches (4), ladite carcasse (5) et ledit abat-jour (6) sont réalisées en matière plastique d'une seule pièce, obtenue par moulage sur une presse à injecter.

## Claims

1. A system enabling a light shade to be fixed onto an electric light bulb socket, comprising
means enabling it to hold a light shade on a small-diameter light bulb socket or a large-diameter light bulb socket, **characterised**
**by** the fact that the said means are composed of a set of two concentric washers (7, 9),
and that one of the said washers, which is to say the inner one (7), has an interior diameter (8) which is approximately equal to that of a small electric light bulb socket,
and that the other of the said washers, which is to say the outer one (9), has an interior diameter (2) which is approximately equal to the size of a large electric light bulb socket,
and that the said two washers (7, 9) are held together by break-off parts (1),
and that the said break-off parts are bridges (1) between the said washers (7, 9),
and that the said bridges (1) have a size and layout enabling them to be broken easily
and that the said bridges (1), once broken, enable the small inner washer to be released (7)
and that the said shade (6) thus formed can be fixed as such on a small electric light bulb socket,
and that the said shade (6) thus formed can, after breaking the said bridges (1) and releasing the said inner washer (1), can be fixed onto a large electric light bulb socket, (7),
and that the said break-off part (1) is located between the interior diameter (2) of the said large washer (9) and the exterior diameter (3) of the small washer (7),
and that the said washers (7, 9) and said break-off parts (1) are formed in a single piece,
and that the said washers (7, 9) and said break-off parts (1) are made of plastic or of metal,
The said part is connected by branches (4) to a frame (5) and to a shade (6)
and the said part, the said branches (4), the said frame (5) and said shade (6) are made of plastic in a single piece, obtained by moulding on an injection press.

## Patentansprüche

1. Ein System zur Befestigung eines Lampenschirms auf einer Glühbimenfassung inklusive aller Mittel zur Befestigung eines Lampenschirms ebenso auf einer Glühbimenfassung von kleinem Durchmesser, wie auch auf einer Glühbimenfassung von großem Durchmesser, dass sich auszeichnet dadurch,
dass die besagten Mittel aus zwei konzentrischen Scheiben (7, 9) bestehen,
und dass eine der besagten Scheiben, nämlich die innere (7), einen Innendurchmesser (8) hat, der ungefähr dem einer kleinen Glühlampenfassung entspricht,
und dass die andere der besagten Scheiben, nämlich die äußere (9), einen Innendurchmesser (2) hat, der ungefähr dem einer großen Glühlampenfassung entspricht,
und dass die beiden besagten Scheiben (7, 9) durch Bruchelemente (1) miteinander verbunden sind,
und dass die besagten Bruchelemente Brücken (1) zwischen den besagten Scheiben (7, 9) bilden,
und dass die besagten Brücken (1) so konfiguriert sind, dass sie leicht zerbrochen werden können,
und dass nach dem Zerbrechen der besagten Brücken (1) die kleine Innenscheibe (7) herausgenommen werden kann,
und dass der so konstituierte besagte Lampenschirm (6) nunmehr auf einer kleinen Glühlampenfassung befestigt werden kann,
und dass der so konstituierte besagte Lampenschirm (6) nach Zerbrechen der Brücken (1) und Entfernen der kleinen Innenscheibe (7) auf einer großen Glühlampenfassung befestigt werden kann,
und dass die Bruchelemente (1) zwischen dem Innendurchmesser (2) der besagten großen Scheibe (9) und dem Innendurchmesser der kleinen Scheibe (7) situiert sind,
und dass die besagten Scheiben (7, 9) und die besagten Bruchelemente (1) in einem Teil gefertigt sind,
und dass die besagten Scheiben (7, 9) und die besagten Bruchelemente (1) aus Kunststoff oder Metall gefertigt sind,
Das besagte Teil ist mit vier Armen (4) an einem Gehäuse (5) und an einem Lampenschirm (6) befestigt,
und dass das besagte Teil, die besagten Arme (4), das besagte Gehäuse (5) und der besagte Lampenschirm (6) aus Kunststoff in einem Stück auf einer Spritzgießmaschine hergestellt wurden.
